# EUROPÄISCHE PATENTSCHRIFT

(11) **EP 0 586 886 B1**
(45) Veröffentlichungstag und Bekanntmachung des Hinweises auf die Patenterteilung: **21.01.1998**
(21) Anmeldenummer: 93112592.6
(22) Anmeldetag: 05.08.1993
(51) Int. Cl.: E01C 19/48, E01C 19/40

(54) **Einbaubohle für einen Strassenfertiger**
Screed for a road paver
Poutre lisseuse pour un finisseur

(30) Priorität: 09.09.1992 DE 9212166 U
(43) Veröffentlichungstag der Anmeldung: 16.03.1994
(73) Patentinhaber: Joseph Vögele AG, D-68146 Mannheim (DE)
(72) Erfinder: Ulrich, Alfred Dr.-Ing., D-68526 Ladenburg (DE); Resch, Erich, D-68308 Mannheim (DE); Munz, Roman, D-68165 Mannheim (DE)
(74) Vertreter: Grünecker, Kinkeldey, Stockmair & Schwanhäusser Anwaltssozietät

(56) Entgegenhaltungen:
- EP-A- 0 472 094
- WO-A-80/00160
- DE-A- 1 932 951
- DE-A- 2 853 601

## Beschreibung

Die Erfindung betrifft eine Einbaubohle der im Oberbegriff des Patentanspruchs 1 angegeben Art.

Bei einer aus EP-A-0 472 094 bekannten Einbaubohle ist das Glättblech in Fahrtrichtung vorne mit dem Bohlenkörper über ein Scharnier und hinten innerhalb des Bohlenkörpers und oberhalb der Vibrationseinrichtung über Federanordnungen verbunden. Die Vibrationseinrichtung ist auf einer Brücke oberhalb des Glättblechs angeordnet. Das Scharnier kann ein elastisches Scharnier sein, das die Funktionen einer Verbindung mit einem Freiheitsgrad zwischen dem Bohlenkörper und dem Glättblech und einer elastischen Verbindung zwischen diesen Komponenten vereinigt.

Bei einer aus DE-A-19 32 951 bekannten Einbaubohle ist das Glättblech mit dem Bohlenkörper vorne oben und hinten in halber Höhe der Einbaubohle jeweils über elastische Elemente verbunden. Die Vibrationseinrichtung ist auf einer Brücke oberhalb des Glättblechs angeordnet.

Einbaubohlen mit zumindest teilweise gegenüber dem Bohlenkörper schwingungsisoliertem Glättblech sind ferner aus DE-A-28 53 601 und WO-A-80/00160 bekannt.

Der Erfindung liegt die Aufgabe zugrunde, eine Einbaubohle der eingangs genannten Art zu schaffen, die trotz geringer Erregerkräfte in der Vibrationseinrichtung große Vibrationsamplituden des Glättblechs ermöglicht.

Die gestellte Aufgabe wird erfindungsgemäß mit den Merkmalen des Patentanspruchs 1 gelöst.

Bei dieser einfachen und robusten Ausbildung vibriert das Glättblech für sich, ohne den Bohlenkörper nennenswert mitanzuregen. Die Masse des Bohlenkörpers und der oberhalb des Glättblechs liegenden Komponenten der Einbaubohle wirken als statische Masse bei der Verdichtung mit. Dank der Entkopplungen zwischen dem Bohlenkörper und dem Glättblech und dank der direkt das Glättblech beaufschlagenden Vibrationseinrichtung sind trotz geringerer Erregerkräfte große Schwingungsamplituden des Glättbleches möglich. Es wird auf diese Weise eine verbesserte Verdichtungswirkung im Einbaugut erreicht. Des weiteren wirken auf die statische Masse des Bohlenkörpers, der in die Einbaubohle eingegliederten Komponenten und die Halterungen aus der Vibration des Glättbleches keine starken und störenden Kräfte mehr. Die Frequenz der Vibrationen läßt sich wie die Schwindungamplitude des Glättblechs feinfühlig einstellen und rasch verändern, da die Masse des Glättblechs im Vergleich zur Masse der Einbaubohle klein ist. Die Entkopplungen wirken zweckmäßigerweise nahe den Rändern des Glättblechs. Das Glättblech schwingt über seine Länge und Breite gleichmäßig. Die von der Vibrationseinrichtung erzeugten Kräfte werden gleichförmig über die gesamte Auflagefläche des Glättbleches in das Einbaugut übertragen. Die Entkopplungen werden von der Aufgabe freigestellt, die Schleppkräfte zu übertragen. Diese Aufgabe übernehmen die quer zur im wesentlichen vertikalen Vibrationsrichtung wirkenden Anschläge.

Gemäß Anspruch 2 beaufschlagt der Senkrechtvibrator das Glättblech direkt. Der Bohlenkörper und die Einbaubohle nehmen an der Vibration kaum noch spürbar teil. Der Bohlenkörper beeinflußt die Vibrationswirkung des Glättbleches auf das Einbaugut kaum.

Gemäß Anspruch 3 ist der Unwuchterreger direkt und fest mit dem Glättblech verbunden. Der Bohlenkörper braucht zur Vibration des Glättbleches nicht schwingungserregt zu werden.

Die Ausführungsform gemäß Anspruch 4 ist baulich einfach und funktionssicher. Federelemente oder Gummisegmentblöcke zeigen über lange Standzeiten ein nahezu unverändertes Arbeitsverhalten. Diese Elemente sind ferner den groben Arbeitsbedingungen bei einer Einbaubohle problemlos gewachsen.

Gemäß Anspruch 5 sind die Hauptbohle und die Zusatzbohle gleich ausgebildet, so daß sich über die gesamte Arbeitsbreite eine gleichbleibende Verdichtungswirkung erzielen läßt.

Anhand der Zeichnung werden Ausführungsformen des Erfindungsgegenstandes erläutert. Es zeigt:
- Fig. 1: eine Seitenansicht eines Straßenfertigers mit einer Einbaubohle,
- Fig. 2A, 2B: Teil-Draufsichten zu Fig. 1,
- Fig. 3: einen Querschnitt durch eine erste Ausführungsform einer Einbaubohle in Schemadarstellung, und
- Fig. 4: einen Querschnitt einer zweiten Ausführungsform einer Einbaubohle in Schemadarstellung.

Ein Straßenfertiger F gemäß den Fig. 1 und 2 weist an einem Unterbau 1 ein Fahrwerk 2 (Raupenfahrwerk oder Räderfahrwerk) auf, das von einem zentralen Antriebsaggregat 3 getrieben wird. Im Vorderteil sitzt auf dem Unterbau 1 ein Gutbunker 4, von dem eine nicht-dargestellte Fördereinrichtung das Einbaugut zu einer am hinteren Ende des Fertigers F querliegend angeordneten Gutverteileinrichtung 6 fördert. Mittels seitlicher Ausleger 5 ist an den Fertiger F eine Einbaubohle B angehängt, die das vorgelegte Einbaugut mit ebener Oberfläche verteilt, glättet und verdichtet. Die Einbaubohle B kann eine Standardbohle mit fester Arbeitsbreite oder ein Ausziehbohle mit veränderbarer Arbeitsbreite sein. Bei der gezeigten Ausführungsform handelt es sich um eine Ausziehbohle mit einer mittigen Hauptbohle H und zwei seitlich aus- und einfahrbaren Zusatzbohlen Z (Fig. 2A, 2B). Die Verstellung der Zusatzbohlen Z erfolgt zur Anpassung an die Arbeitsbreite. In der Einbaubohle B können in Arbeitsrichtung vorne Stampfereinrichtungen T vorgesehen sein. Ferner ist in der Einbaubohle B wenigstens eine Vibrationsvorrichtung V vorgesehen. Bei der gezeigten Ausführungsform ist sowohl die Hauptbohle H als auch jede Zusatzbohle Z mit einer eigenen Vibrationseinrichtung V ausgestattet.

Die Fig. 3 und 4 verdeutlichen schematisch einen in der sogenannten Grundbohle oder einem Überbau (R, Fig. 1) gehalterten Teil der Einbaubohle B, d.h., der Hauptbohle H oder der Zusatzbohle Z. An einem quer zur Arbeitsrichtung verlaufenden, tunnelförmigen und langgestreckten Bohlenkörper 7 ist an der Unterseite ein auf das Einbaugut auflegbares Glättblech 8 angeordnet ist. Zwischen dem Bohlenkörper 7 und dem Glättblech 8 sind mehrere Entkopplungsvorrichtungen E vorgesehen, die z.B. als Schwingungsisolierung des Bohlenkörpers 7 gegenüber dem Glättblech 8 ausgebildet sind und in den Randbereichen des Bohlenkörpers 7 liegen. Jede Entkopplungsvorrichtung E weist beispielsweise ein oberes elastisches Element 9 und ein unteres elastisches Element 10 auf, wobei die elastischen Elemente Federelemente oder Gummisegmentblöcke sind, die einen Fortsatz 11 des Bohlenkörpers 7 zwischen sich einschließen und durch Zuganker 12 des Glättbleches 8 gehalten werden. Der Bohlenkörper 7 berührt das Glättblech von oben nicht.

Bei der Einbaubohle B gemäß Fig. 2 ist die Vibrationseinrichtung V im Inneren der Einbaubohle B ein Senkrechtvibrator mit einer Erregermasse 13, die zu einer auf- und abgehenden Bewegung auf übliche Weise antreibbar ist. Die Erregermasse 13 ist zwischen oberen und unteren Federn 16 gehalten, die sich unten am Glättblech 8 und oben an einem Querträger 15 abstützen. Der Querträger 15 ist mit dem Glättblech 8 fest verbunden. Zuganker 17 dienen zur Positionierung der Erregermasse 13. Beim Antrieb der Erregermasse 13 mit auf- und abwärtsgerichteten Bewegungskomponenten werden die entstehenden Vibrationskräfte direkt auf das Glättblech 8 übertragen, während der Bohlenkörper 7 über die elastischen Entkopplungen E gegenüber dem Glättblech 8 schwingungsisoliert ist. Es lassen sich mit relativ geringen Erregerkräften große Vibrationsamplituden (in senkrechter Richtung) erzeugen. Da das Glättblech im wesentlichen vertikal vibriert, können in Fahrtrichtung nur quer dazu wirkende Anschläge zwischen Glättblech 8 und Bohlenkörper 7 die Schleppbewegung übertragen.

Bei der Ausführungsform gemäß Fig. 4 ist die Vibrationseinrichtung V im Inneren der Einbaubohle B eine Unwucht-Vibrationseinrichtung mit einer rotierend antreibbaren Unwuchtmasse 20 als Erregermasse. Diese ist über Abstützungen 19 an einem Träger 18 gehaltert, der entweder direkt mit dem Glättblech 8 fest verbunden oder an einem auf dem Glättblech 8 befestigten Hilfsmassenkörper 21 befestigt ist.

In beiden Ausführungsformen werden die durch die Bewegung der Erregermassen 13, 20 erzeugten Kräfte direkt auf die mit 14 bezeichnete Oberseite des Glättbleches 8 übertragen, ohne den Bohlenkörper 7 direkt zur Vibration anzuregen.

Es können über die Breite des Glättbleches 8 oder über dessen Länge mehrere Vibrationseinrichtungen auf die vorbeschriebene Weise angeordnet werden. In dem Raum oberhalb der Vibrationseinrichtung V können andere Komponenten der Einbaubohle angeordnet sein, die an der Vibration nicht teilnehmen.

Die elastischen Entkopplungen E sind zweckmäßigerweise so ausgebildet, daß sie bei angehobener Transportlage der Einbaubohle das Absacken des Glättbleches 8 verhindern.

## Patentansprüche

1. Einbaubohle (B) für einen Straßenfertiger (F), mit einem quer zur Einbaurichtung orientierten, kastenartigen Bohlenkörper (7), an dem unten ein auf das Einbaugut auflegbares Glättblech (8) angeordnet ist, und mit wenigstens einer in die Einbaubohle (B) eingegliederten, das Glättblech (8) beaufschlagenden Vibrationseinrichtung (V), wobei das Glättblech (8) mittels Entkopplungen (E) schwingfähig derart am Bohlenkörper (7) gelagert ist, daß Vibrationen des Glättblechs (8) im wesentlichen nicht auf den Bohlenkörper (7) übertragen werden, **dadurch gekennzeichnet,** daß die Vibrationseinrichtung (V) direkt auf dem Glättblech (8) angeordnet ist, daß der Bohlenkörper (7) das Glättblech (8) tunnelartig berührungsfrei übergreift und annähernd parallel zum Glättblech (8) liegende Fortsätze (11) aufweist, daß jeder Fortsatz (11) zwischen einem oberen elastischen Element (9) und einem unteren am Glättblech (8) anliegenden elastischen Element (10) gehaltert ist, daß im Glättblech (8) wenigstens ein in etwa vertikaler Zuganker (12) vorgesehen ist, der den Fortsatz (11) berührungsfrei umgeht oder durchsetzt und am oberen elastischen Element (9) abgestützt ist, und daß zur Übertragung in Fahrtrichtung stattfindender Glättbewegungen vom Bohlenkörper (7) auf das Glättblech (8) in Fahrtrichtung und quer zur im wesentlichen vertikalen Vibrationsrichtung des Glättbleches (8) wirkende Anschläge zwischen dem Glättblech (8) und dem Bohlenkörper (7) vorgesehen sind.

2. Einbaubohle nach Anspruch 1, **dadurch gekennzeichnet,** daß die Vibrationseinrichtung (V) einen Senkrechtvibrator mit einer zu einer vertikalen Schwingbewegung anregbaren Erregermasse (13) enthält, und daß der Senkrechtvibrator das Glättblech (8) direkt beaufschlagt.

3. Einbaubohle nach Anspruch 1, **dadurch gekennzeichnet,** daß die Vibrationseinrichtung (V) wenigstens einen Unwuchterreger (20) enthält, der das Glättblech (8) direkt beaufschlagend fest mit dem Glättblech (8) verbunden ist, vorzugsweise unter Zwischenschaltung eines Hilfsmassenkörpers (21).

4. Einbaubohle nach wenigstens einem der Ansprüche 1 bis 3, **dadurch gekennzeichnet,** daß die Entkopplungen (E) mehrere zwischen dem Glättblech (8) und dem Bohlenkörper (7) eingeschaltete, in Hebe- und Senkrichtung des Glättblechs (8) wirkende elastische Elemente (9, 10), wie Federlemente oder Gummisegmentblöcke aufweisen.

5. Einbaubohle nach wenigstens einem der Ansprüche 1 bis 4, **dadurch gekennzeichnet,** daß die Einbaubohle (B) eine Hauptbohle (H) und wenigstens eine an der Hauptbohle (H) seitlich aus- und einfahrbare Zusatzbohle (Z), jeweils mit einem Bohlenkörper (7), einem mittels Entkopplungen (E) schwingfähig am Bohlenkörper (7) gehalterten Glättblech (8) und wenigstens einer direkt am Glättblech (8) vorgesehenen Vibrationseinrichtung (V), aufweist.

## Claims

1. A screed (B) for a road finisher (F), comprising a screed body (7) in the form of a box having a transverse orientation to the direction of road laying, a smoothing plate (8) which can be applied to the laid material being disposed at the bottom of the screed body, and having at least one vibration means (V) which is integrated in the screed (B) and which acts on the smoothing plate (8), the latter being so mounted for oscillation on the screed body (7) via decoupling means (E) that vibrations of the smoothing plate (8) are substantially not transmitted to the screed body (7), characterised in that the vibration means (V) is disposed directly on the smoothing plate (8), in that the screed body (7) extends without contact in the form of a tunnel over the smoothing plate (8) and has projections (11) which are situated approximately parallel to the smoothing plate (8), in that each projection (11) is mounted between a top elastic element (9) and a bottom elastic element (10) bearing against the smoothing plate (8), in that at least one substantially vertical tie rod (12) is provided in the smoothing plate (8) and extends without contact around or through the projection (11) and is supported on the top elastic element (9), and in that stops which act in the direction of travel and transversely of the substantially vertical direction of vibration of the smoothing plate (8) are provided between the smoothing plate (8) and the screed body (7) in order to transmit smoothing movements occurring in the direction of travel from the screed body (7) to the smoothing plate (8).

2. A screed according to claim 1, characterised in that the vibration means (V) comprises a vertical vibrator having an excitation mass (13) which can be activated into a vertical vibratory movement, and in that the vertical vibrator acts on the smoothing plate (8) directly.

3. A screed according to claim 1, characterised in that the vibration means (V) comprises at least one imbalance generating means (20) which, acting directly on the smoothing plate (8), is rigidly connected thereto, preferably with the interposition of an auxiliary mass element (21).

4. A screed according to at least one of claims 1 to 3, characterised in that the decoupling means (E) comprise a plurality of elastic elements (9, 10), such as spring elements or rubber segment blocks, which are interposed between the smoothing plate (8) and the screed body (7) and act in the raising and lowering direction of the smoothing plate (8).

5. A screed according to at least one of claims 1 to 4, characterised in that the screed (B) comprises a main screed (H) and at least one additional screed (Z) which can be laterally extended and retracted at the main screed (H), each having a screed body (7), a smoothing plate (8) mounted for vibration on the screed body (7) via decoupling means (E), and at least one vibration means (V) provided directly on the smoothing plate (8).

## Revendications

1. Poutre lisseuse (B) pour un finisseur (F), comprenant un corps de poutre (7) en forme de caisson qui est orienté transversalement à la direction de lissage et en bas duquel est disposée une tôle lisseuse (8) pouvant être appliquée sur la matière à lisser, et comprenant au moins un dispositif vibrant (V) qui est intégré dans la poutre lisseuse (B) et sollicite la tôle lisseuse (8), la tôle lisseuse (8) étant montée au moyen de dispositifs de découplage (E) sur le corps de poutre (7) avec possibilité de vibrer de telle manière que les vibrations de la tôle lisseuse (8) ne sont pour l'essentiel pas transmises au corps de poutre (7), **caractérisée** en ce que le dispositif vibrant (V) est disposé directement sur la tôle lisseuse (8), que le corps de poutre (7) s'étend au-dessus de la poutre lisseuse (8) sans contact à la manière d'un tunnel et comporte des prolongements (11) approximativement parallèles à la tôle lisseuse (8), que chaque prolongement (11) est fixé entre un élément (9) élastique supérieur et un élément (10) élastique inférieur prenant appui sur la tôle lisseuse (8), que dans la tôle lisseuse (8) il est prévu au moins un tirant d'ancrage (12) à peu près vertical qui passe à côté du prolongement (11) sans le toucher ou le traverse et qui est soutenu par l'élément (9) élastique supérieur et que pour transmettre à la tôle lisseuse (8) dans le sens de déplacement, des mouvements de lissage du corps de poutre (7) qui s'effectuent dans la direction de déplacement et transversalement à la direction sensiblement verticale de vibration de la tôle lisseuse (8), il est prévu des butées qui agissent entre la tôle lisseuse (8) et le corps de poutre (7).

2. Poutre lisseuse selon la revendication 1, **caractérisée** en ce que le dispositif vibrant (V) comprend un vibreur vertical avec une masse d'excitation (13) qui peut être excitée en vue d'un mouvement vibrant vertical et que le vibreur vertical sollicite directement la tôle lisseuse (8).

3. Poutre lisseuse selon la revendication 1, **caractérisée** en ce que le dispositif vibrant (V) comprend au moins un excitateur à balourd (20) qui sollicite directement la tôle lisseuse (8) et y est relié de manière fixe, de préférence par l'intermédiaire d'un corps de masse auxiliaire (21).

4. Poutre lisseuse selon au moins l'une des revendications 1 à 3, **caractérisée** en ce que les dispositifs de découplage (E) comportent plusieurs éléments (9, 10) élastiques qui sont montés entre la tôle lisseuse (8) et le corps de poutre (7) et agissent dans la direction de soulèvement et d'abaissement de la tôle lisseuse (8), comme des éléments à ressort ou des blocs de segments en caoutchouc.

5. Poutre lisseuse selon au moins l'une des revendications 1 à 4, **caractérisée** en ce que la poutre lisseuse (B) comporte une poutre principale (H) et au moins une poutre supplémentaire (Z) pouvant être sortie et rentrée sur le côté de la poutre principale (H), chaque poutre comportant un corps de poutre (7), une tôle lisseuse (8) fixée au moyen de dispositifs de découplage (E) sur le corps de poutre (7) avec possibilité de vibrer et au moins un dispositif vibrant (V) prévu directement sur la tôle lisseuse (8).
